# EUROPÄISCHE PATENTSCHRIFT

(11) **EP 3 793 741 B1**
(45) Veröffentlichungstag und Bekanntmachung des Hinweises auf die Patenterteilung: **07.06.2023**
(21) Anmeldenummer: 19728863.2
(22) Anmeldetag: 07.05.2019
(51) Int. Cl.: B02C 15/00

(54) **VERFAHREN ZUR VERBESSERUNG DER PRODUKTIVITÄT VON MAHLANLAGEN**
METHOD FOR IMPROVING THE PRODUCTIVITY OF GRINDING PLANTS
PROCÉDÉ D'AMÉLIORATION DE LA PRODUCTIVITÉ D'INSTALLATIONS DE BROYAGE

(30) Priorität: 15.05.2018 DE 102018111621
(43) Veröffentlichungstag der Anmeldung: 24.03.2021
(73) Patentinhaber: Prihoda, Helmut, 79761 Waldshut (DE)
(72) Erfinder: Prihoda, Helmut, 79761 Waldshut (DE)
(74) Vertreter: Keller Schneider Patentanwaltsgesellschaft mbH
(86) Internationale Anmeldenummer: PCT/DE2019/100414
(87) Internationale Veröffentlichungsnummer: WO 2019/219124

(56) Entgegenhaltungen:
- WO-A1-2016/101952
- GB-A- 2 559 422
- JP-A- H11 309 596

## Beschreibung

Die vorliegende Erfindung betrifft ein Verfahren zur Verbesserung der Produktivität von Mahlanlagen, wobei die optimale Verschleißgeometrie von Mahlanlagen durch Aufbringen einer Schutzschicht konserviert wird und damit die Reparaturanfälligkeit der Anlagen reduziert und ihre Produktivität verbessert wird.

### HINTERGRUND DER ERFINDUNG

Die Zerkleinerungswirkung von Mahlwerkzeugen wird insbesondere durch Verschleißerscheinungen beeinflusst. Je härter die zu mahlenden Partikel sind, umso größer ist der Materialabtrag bzw. der Verschleiß beim Mahlwerkzeug, wodurch wiederum der Durchsatz und die Produktqualität der Mahlanlage beeinflusst werden. Der spezifische Energiebedarf beim Mahlprozess ändert sich in Abhängigkeit vom Verschleiß. Dabei durchläuft der Energiebedarf eine sogenannte "Badewannenkurve", wobei der Energiebedarf zunächst abnimmt, dann in eine konstante Phase übergeht und schließlich bei fortschreitendem Verschleiß der Mahlaggregate steil ansteigt.

### STAND DER TECHNIK

Zurzeit werden unterschiedliche Techniken angewendet, um die Kosten von Mahlprozessen zu reduzieren und die Produktqualität und den Mühlendurchsatz zu stabilisieren. So werden beispielsweise verschlissene Mahlaggregate oder Mahlkörper ausgetauscht oder einer Reparaturschweißung unterzogen, wobei in beiden Fällen die ursprüngliche Geometrie der Mahlaggregate wiederhergestellt wird.

Die Verbesserung des Verschleißschutzes und Minimierung des Verschleißes von Mahlanlagen führt zu einer Steigerung der Verfügbarkeit der Anlage, einer Reduzierung der Ausfallzeiten und einer Verlängerung der Wartungsintervalle. Dabei werden heute insbesondere drei unterschiedliche Werkstoffgruppen eingesetzt, um die Mahlaggregate vor Verschleiß zu schützen.

So haben sich Mahlteile aus Chromgusseisen als Standardwerkstoffe im täglichen Einsatz bewährt. Diese Werkstoffe haben eine sehr gute Beständigkeit gegen Abrasion, so dass man bei einer durchgängigen Härte von 630 bis 800 HV20 einen gleichmäßigen vorhersehbaren Verschleiß erhält und die Reparaturintervalle entsprechend planen kann. Die Standzeit dieser Materialien kann durch Auftragschweißen zusätzlich erhöht werden.

Ganz allgemein können Mahlwerkzeuge aus Stahlguss durch Auftragschweißen verschleißfester gemacht werden. Beim Auftragschweißen wird ein hochlegiertes Material als Oberflächenschutz auf hochbelastete Bauteile aufgebracht. Die Schweißwerkstoffe sind chrom- und kohlenstoffhaltig, wobei je nach angestrebter Verschleißfestigkeit weitere karbidbildende Stoffe, wie z.B. Niob, Vanadium oder andere, eingesetzt werden.

Die dritte Werkstoffgruppe umfasst die Mahlteile aus Verbundguss. Dabei werden zwei oder mehrere Werkstoffe konstruktiv zu einem Verbundwerkstoff kombiniert. Die Mahlwerkzeuge bestehen vorzugsweise aus einem Metallmatrix-Verbundwerkstoff, wobei keramische Formstücke in einem duktilen Gusseisen eingelagert sind. Auf diese Weise erhält man besonders harte und verschleißfeste Mahlwerkzeuge.

So wird in der DE 39 21 419 A1 eine Wälzmühle beschrieben, bei der die Mahlflächen von Mahlwalzen und Mahlbahn durch eingebundene Keramiksegmente geschützt werden. Die Mahlkörper werden durch das Aufbringen der Segmente aus einem wesentlich verschleißfesteren Werkstoff gepanzert, wodurch die Standzeiten der Mahlkörper erhöht werden.

In der DE 203 21 584 U1 wird eine Walzenmühle beschrieben, welche einen Mahlraum mit einer rotierenden Mahlbahn und darauf abrollenden Mahlwalzen aufweist. Um eine außerordentlich hohe Betriebssicherheit zu gewährleisten, werden sechs Mahlwalzen zu einer 3 x 2 Walzenmühle angeordnet. Entsprechend dem Modulsystem besteht damit die Möglichkeit, dass bei Betriebsstörungen oder Schadensfällen an den Verschleißteilen der Walzen die Wälzmühle kurz angehalten und ein Walzenpaar ausgeschwenkt wird. Die Wälzmühle kann dann mit vier Mahlwalzen weiterbetrieben werden, während die ausgeschwenkten Mahlwalzen repariert werden. Auf diese Weise kann ein Produktionsstopp vermieden werden.

In der WO2016101952 wird ein Verfahren zum Ausbilden einer Verschleissfläche auf einem Rollenkörper sowie entsprechend eine Mahlwalze umfassend eine mit einer dünnen Verschleißschutzschicht beschichtete Mahlfläche offenbart.

Die oben beschriebenen Maßnahmen zur Erhöhung der Verschleißfestigkeit von Mahlaggregaten bzw. zur Sicherung der Produktion werden heute erfolgreich eingesetzt. Dennoch ist auch heute noch der Verschleiß der Mahlkörper bei den Mahlprozessen qualitäts- und kostenbestimmender Faktor, so dass weiterhin ein Bedarf besteht, Möglichkeiten und Verfahren zu finden, den Verschleiß von Mahlaggregaten bzw. Mahlkörpern zu reduzieren.

### AUFGABENSTELLUNG UND BESCHREIBUNG DER ERFINDUNG

Aufgabe der vorliegenden Erfindung besteht nun darin, ein Verfahren anzubieten, das es ermöglicht, die Standzeit von Mahlaggregaten bzw. Mahlkörpern über das aus dem Stand der Technik bekannte Maß hinaus zu erhöhen.

Gelöst wird die Aufgabe durch ein Verfahren zur Verbesserung der Produktivität von Mahlanlagen, das zunächst den Schritt umfasst, die optimale Verschleißgeometrie der Mahlaggregate durch konventionelles Betreiben der Mahlanlage einzustellen. Die optimale Verschleißgeometrie liegt dann vor, wenn der spezifische Energiebedarf der Mahlanlage bei vorgegebenem Durchsatz ein Minimum erreicht. Das Erreichen der optimalen Verschleißgeometrie wird durch kontinuierliche Messung und Aufzeichnung des Energiebedarfs kontrolliert und bestimmt. Die optimale Verschleißgeometrie wird dann durch Aufbringen einer dünnen Verschleißschutzschicht auf die Oberfläche der Mahlaggregate oder Mahlkörper, insbesondere Mahlwalzen und Mahlplatten, konserviert.

Für das Aufbringen der Verschleißschutzschicht kommen alle bekannten Verfahren in Frage. Vorzugsweise wird die dünne Verschleißschutzschicht durch Auftragschweißen oder Laser-Cladding aufgetragen.

Als Material für die Verschleißschutzschicht können Hartmetalle oder karbidische Hartstoffe, wie z.B. WC, CrC, TiC, VC, TaC und NbC, eingesetzt werden, wobei bei einer bevorzugten Ausgestaltung der vorliegenden Erfindung Hartmetalle aufgetragen werden, die je nach angestrebter Verschleißfestigkeit mit entsprechenden karbidbildenden Stoffe gedopt werden.

Das erfindungsgemäße Verfahren ist besonders geeignet für Vertikal-Rollenmahlanlagen, wobei die zu beschichtenden Mahlaggregate oder Mahlkörper Mahlwalzen und Mahlplatten sind.

Die Schichtdicke der aufgetragenen Verschleißschutzschicht beträgt vorzugsweise 1 bis 5 mm.

Gegenstand der Erfindung sind auch Mahlkörper, die oberflächig mit einer dünnen Verschleißschutzschicht beschichtete Mahlflächen aufweisen. Erfindungsgemäß besitzen die Mahlkörper eine optimale Verschleißgeometrie, die durch kontinuierliche Messung und Aufzeichnung des Energiebedarfs während des Mahlvorgangs bestimmt wird und dabei als die Geometrie definiert ist, bei der ein Minimum des Energiebedarfs bei vorgegebenem Durchsatz erreicht wird.

Bei einer vorteilhaften Ausführungsform ist die Verschleißschutzschicht eine auftragsgeschweißte Schicht.

Eine weitere vorteilhafte Ausgestaltung der vorliegenden Erfindung sieht vor, dass die Mahlkörper Teile einer Vertikal-Rollenmahlanlage sind und die beschichteten Oberflächen die Mahlflächen von Mahlwalzen und Mahlplatten sind. Vorteilhaft beträgt dabei die Schichtdicke der dünnen Verschleißschutzschicht 1 bis 5 mm.

Der vorliegenden Erfindung liegen die Erkenntnis und die Idee zugrunde, dass die Mahlkörper oder Mahlaggregate bei den meisten bekannten Mahlvorgängen irgendwann eine optimale Verschleißgeometrie ausbilden, die erst durch den Verschleiß der Mahlkörper ermöglicht wird und sich nach einer bestimmten Betriebsdauer der Mahlanlage selbsttätig einstellt. Dabei durchläuft der Energiebedarf eine sogenannte "Badewannenkurve", wobei der Energiebedarf zunächst abnimmt, dann in eine konstante Phase übergeht und schließlich bei stärkerem Verschleiß der Mahlaggregate steil ansteigt. Somit lässt sich das Erreichen der optimalen Verschleißgeometrie aus dem Energieverbrauch ablesen. Die optimale Verschleißgeometrie ist dann erreicht, wenn der Energieverbrauch bei einem konstanten Durchsatz ein Minimum aufweist. Dieser Zustand, bei dem auch die Produktqualität auf einem konstanten Niveau bleibt, entspricht dem Optimum für den Mahlprozess.

Bei längerer Betriebsdauer verändert sich aufgrund des fortschreitenden Verschleißes die Geometrie der Mahlkörper und der Energiebedarf steigt bei gleichzeitig sinkender Produktivität an. Ab einer bestimmten Verschleißgeometrie steigt der Verschleiß der Mahlkörper so rapide an, dass die Mahlkörper ausgebessert oder ausgewechselt werden müssen, wenn ein qualitativ und quantitativ ausgeglichener Mahlbetrieb gewährleistet sein soll. In diesem Stadium ist die Mahlanlage besonders anfällig für Produktionsunterbrechungen, da es bei unruhigem Mahlverlauf zu Vibrationsspitzen kommt, die eine Unterbrechung der kontinuierlichen Produktion erforderlich machen, um einen Totalausfall der Anlage zu verhindern. Das Ergebnis ist, dass die Verfügbarkeit der Anlage sinkt, die Produktqualität abnimmt und die Produktausbeute drastisch zurückgeht. Dieser Zustand wird bei allen derzeitigen Mahltechniken nach einer bestimmten Betriebsdauer erreicht und muss durch eine Reparatur oder den Ersatz der Mahlkörper behoben werden, da ein weiterer Betrieb der Anlage an dieser Stelle ökonomisch nicht mehr sinnvoll ist.

Der vorliegenden Erfindung liegt nun die Idee zugrunde, den Idealzustand, bei dem die Mahlkörper ihre optimale Verschleißgeometrie besitzen, zu konservieren und damit die Produktivität (Ausbeute, Kosten und Qualität) des zu mahlenden Produktes zu verbessern. Da sich dieser Zustand im Erreichen eines Minimums des Energiebedarfs widerspiegelt, kann durch eine kontinuierliche Messung und Aufzeichnung des Energiebedarfs auf einfache Weise der optimale Zeitpunkt für eine Konservierung der entsprechenden Geometrie festgestellt werden. Erfindungsgemäß wird zu diesem Zeitpunkt eine dünne Verschleißschutzschicht auf den verschleißanfälligen Teil der Oberfläche der Mahlaggregate oder Mahlkörper aufgebracht, so dass die Geometrie der Mahlkörper nicht verändert wird, während die Verschleißfestigkeit der Oberfläche heraufgesetzt wird und dadurch die Geometrie konserviert wird. Bei einem weiteren Betrieb der Anlage wird sich nun die Geometrie im Vergleich zu einer nicht konservierten Geometrie weniger schnell verändern, so dass der Idealzustand länger erhalten bleibt und die Mahlanlage über einen längeren Zeitraum ohne zusätzlichen Stillstand betrieben werden kann.

Durch wiederholte Anwendung dieses Verfahrens kann die Anlage über einen langen Zeitraum kontinuierlich im optimalen Geometriebereich betrieben werden. Insbesondere kann der Betrieb zusätzlich durch regelmäßige Verschleißmessungen überwacht werden und in Abhängigkeit vom Verschleißzustand der Mahlkörper können die notwendigen Regenerations- bzw. Konservierungsmaßnahmen unternommen werden, um die optimale Verschleißgeometrie zu erhalten und einen kontinuierlichen Betrieb zu ermöglichen.

Im Folgenden soll die Erfindung anhand eines Zahlenbeispiels für eine Mahlanlage für Zement näher erläutert werden. Nach vorsichtigen Schätzungen sollten durch die oben beschriebenen Maßnahmen die Verfügbarkeit der Mahlanlage um mehr als 5 % verbessert werden, was somit einer Produktivitätssteigerung von 5 % entspricht. Bei einer Produktion von 200 t/h entspricht dies einer Mehrproduktion von 86.400 t/a, was bei einem realistischen Gewinn von 12 €/t einem zusätzlichen Ertrag von 1.036.800 € entsprechen würde. Gleichzeitig würde man bei einem typischen Energiebedarf von 28 kWh/t durch den kontinuierlichen Betrieb mit optimaler Verschleißgeometrie schätzungsweise mindestens 3 % an Energiekosten einsparen, was bei Energiekosten von ca. 0.15 €/kWh bei einer Jahresproduktion von 1.5 Mio Tonnen (gerechnet wurden 90% Auslastung) 189.000 € entsprechen würde.

### KURZBESCHREIBUNG DER ZEICHNUNGEN

Bevorzugte Ausführungsformen der Erfindung werden im Folgenden anhand von Zeichnungen beschrieben, wobei diese lediglich als Erläuterung gedacht und nicht einschränkend auszulegen sind. In den Zeichnungen zeigen:
- Figur 1: eine Schnittdarstellung eines Ausschnitts einer Vertikal-Rollenmahlanlage,
- Figur 2: eine Schnittdarstellung eines Ausschnitts einer Vertikal-Rollenmahlanlage,
- Figur 3: eine Schnittdarstellung eines Ausschnitts einer Walze einer Vertikal-Rollenmahlanlage und
- Figur 4: eine weitere Schnittdarstellung eines Ausschnitts einer Walze einer Vertikal-Rollenmahlanlage.

### BESCHREIBUNG BEVORZUGTER AUSFÜHRUNGSFORMEN

Im Folgenden wird die Erfindung anhand der oben aufgeführten Zeichnungen ausführlich erläutert.

Die Figur 1 ist eine Schnittdarstellung eines Ausschnitts aus einer Vertikal-Rollenmahlanlage, wie sie beispielsweise in der Zementindustrie eingesetzt wird. Eine stationäre, drehbare zylindrische Mahlwalze 1 wird federnd gegen eine rotierend angetriebene Mahlschüssel bzw. Mahlbahn 4 gepresst werden, wobei die Mahlbahn 4 in dem Bereich, gegen den die Mahlwalzen 1 gepresst werden, mit Mahlplatten 2 verstärkt ist. Die Mahlaggregate bzw. Mahlkörper (Mahlwalzen 1 und Mahlplatten 2) befinden sich in ihrem Ursprungszustand und weisen ein glattes unversehrtes Profil 5, 6 auf.

Die Figur 2 zeigt die gleiche Anordnung wie Figur 1 nach längerem Mahlbetrieb, wobei die Mahlwalzen 1 und auch die Mahlplatten 2 nun ihre typischen Verschleißprofile 7, 8 aufweisen.

In der Figur 3 ist in einer Schnittdarstellung ein Ausschnitt einer Mahlwalze 1 zu sehen, wobei die Mahlwalze 1 ihr optimales Verschleißprofil 7 erreicht hat. Das ursprüngliche Profil 5 ist bei dieser Darstellung gestrichelt eingezeichnet.

Die Figur 4 schließlich zeigt in der gleichen Darstellungsweise wie Figur 3 die Mahlwalze 1, deren optimales Verschleißprofil 7 nun mit einer dünnen Verschleißschutzschicht 9 konserviert ist, die im vorliegenden Fall gestrichelt gezeichnet ist.

Auch bei den Mahlplatten 2 stellt sich ein optimales Verschleißprofil ein, welches auf die gleiche Weise mit einer dünnen Verschleißschutzschicht konserviert wird. Auf eine zusätzliche zeichnerische Darstellung der Mahlplatten 2, die ein vergleichbares optimales Verschleißprofil wie die Mahlwalzen 1 aufweisen, wurde an dieser Stelle verzichtet.

Wie bereits eingangs erwähnt wurde, sind die oben beschriebenen Zeichnungen lediglich als Erläuterung gedacht und nicht als Einschränkung zu sehen. So kann das Prinzip der erfindungsgemäßen Idee auf jede andere Mahlanlage angewendet werden, bei der sich während des Betriebs an ihren Verschleißteilen ebenfalls eine optimale Verschleißgeometrie einstellt. Auch ist die Ausbildung der Verschleißschutzschicht nicht auf das Auftragschweißen beschränkt, sondern kann durch jede andere bekannte Technik realisiert werden, wobei lediglich gewährleistet sein muss, dass der richtige Zeitpunkt für die Konservierung der optimalen Verschleißgeometrie gewählt wird, um das Optimum der Vorteile der vorliegenden Erfindung auszuschöpfen.

So kann die vorliegende Erfindung vorteilhaft auch mit anderen bekannten Verfahren zur Erhöhung der Verschleißfestigkeit von Mahlaggregaten bzw. zur Sicherung der Produktion kombiniert werden. Wenn beispielsweise, wie in der DE 203 21 584 U1 beschrieben, Mahlwalzen während des Betriebs der Anlage quasi ohne Produktionsstopp ausgeschwenkt werden können, können die optimalen Verschleißprofile auf den Oberflächen der Mahlwalzen konserviert werden, ohne dass es zu einem Produktionsausfall kommt, wobei gleichzeitig dann das Reparaturintervall für die Anlage verlängert wird.

### Bezugszeichenliste

- 1: Mahlwalze
- 2: Mahlplatte
- 3: Mahlraum
- 4: Mahlbahn
- 5: Ursprungsprofil (Mahlwalze)
- 6: Ursprungsprofil (Mahlplatte)
- 7: Verschleißprofil (Mahlwalze)
- 8: Verschleißprofil (Mahlplatte)
- 9: Verschleißschutzschicht

## Patentansprüche

1. Verfahren zur Verbesserung der Produktivität von Mahlanlagen, wobei das Verfahren die Schritte umfasst:
- Einstellen der optimalen Verschleißgeometrie der Mahlaggregate durch konventionelles Betreiben der Mahlanlage, wobei die optimale Verschleißgeometrie dann vorliegt, wenn der spezifische Energiebedarf der Mahlanlage bei vorgegebenem Durchsatz ein Minimum erreicht, und
- Konservieren der optimalen Verschleißgeometrie,
wobei das Erreichen der optimalen Verschleißgeometrie durch kontinuierliche Messung und Aufzeichnung des Energiebedarfs während des Mahlvorgangs kontrolliert wird und das Konservieren der optimalen Verschleißgeometrie durch Aufbringen einer dünnen Verschleißschutzschicht (9) auf die Oberfläche der Mahlaggregate (1, 2) erfolgt.

2. Verfahren nach Anspruch 1,
**dadurch gekennzeichnet, dass**
das Aufbringen der dünnen Verschleißschutzschicht (9) mit Hilfe von Auftragschweißen erfolgt.

3. Verfahren nach Anspruch 1 oder 2,
**dadurch gekennzeichnet, dass**
das Material für die Verschleißschutzschicht (9) ausgewählt ist aus der Gruppe umfassend Hartmetall, WC, CrC, TiC, VC, TaC und NbC.

4. Verfahren nach einem der Ansprüche 1 bis 3,
**dadurch gekennzeichnet, dass**
als dünne Verschleißschutzschicht (9) eine Hartmetallschicht aufgebracht wird.

5. Verfahren nach einem der Ansprüche 1 bis 4,
**dadurch gekennzeichnet, dass**
die Mahlanlage eine Vertikal-Rollenmahlanlage ist und die zu beschichtenden Mahlaggregate oder Mahlkörper Mahlwalzen (1) und Mahlplatten (2) sind.

6. Verfahren nach einem der Ansprüche 1 bis 5,
**dadurch gekennzeichnet, dass**
die Schichtdicke der dünnen Verschleißschutzschicht (9) 1 bis 5 mm beträgt.

7. Mahlkörper, die oberflächig mit einer dünnen Verschleißschutzschicht (9) beschichtete Mahlflächen aufweisen, wobei die Mahlkörper eine optimale Verschleißgeometrie aufweisen, **dadurch gekennzeichnet, dass** die optimale Verschleißgeometrie der Mahlkörper (1, 2) durch kontinuierliche Messung und Aufzeichnung des Energiebedarfs während des Mahlvorgangs bestimmt ist und als die Geometrie definiert ist, bei der ein Minimum des Energiebedarfs bei vorgegebenem Durchsatz erreicht wird.

8. Mahlkörper nach Anspruch 7,
**dadurch gekennzeichnet, dass**
die Verschleißschutzschicht (9) eine auftragsgeschweißte Schicht ist.

9. Mahlkörper nach Anspruch 7 oder 8,
**dadurch gekennzeichnet, dass**
die Mahlkörper Teil einer Vertikal-Rollenmahlanlage sind und die beschichteten Oberflächen die Mahlflächen von Mahlwalzen (1) und Mahlplatten (2) sind.

10. Mahlkörper nach einem der Ansprüche 7 bis 9,
**dadurch gekennzeichnet, dass**
die Schichtdicke der dünnen Verschleißschutzschicht (9) 1 bis 5 mm beträgt.

## Claims

1. A method for improving the productivity of grinding plants, the method comprising the steps of:
- reaching the optimum wear geometry of the grinding units by conventional operation of the grinding plant, the optimum wear geometry being present when the specific energy requirement of the grinding plant reaches a minimum at a prespecified throughput, and
- preserving the optimal wear geometry,
wherein the energy requirement is continuously measured and recorded during the grinding method to verify when the optimal wear geometry is reached, and the optimal wear geometry is preserved by applying a thin wear protection layer (9) to the surface of the grinding units (1, 2).

2. The method according to claim 1,
**characterized in that**
the thin wear protection layer (9) is applied by means of buildup welding.

3. The method according to claim 1 or 2,
**characterized in that**
the material for the wear protection layer (9) is selected from the group comprising hard metal, WC, CrC, TiC, VC, TaC and NbC.

4. The method according to any one of claims 1 to 3,
**characterized in that**
a hard metal layer is applied as a thin wear protection layer (9).

5. The method according to any one of claims 1 to 4,
**characterized in that**
the grinding plant is a vertical roller grinding plant, and the grinding units or grinding elements to be coated are grinding rollers (1) and grinding plates (2).

6. The method according to any one of claims 1 to 5,
**characterized in that**
the layer thickness of the thin wear protection layer (9) is 1 to 5 mm.

7. Grinding elements having grinding surfaces which are coated with a thin wear protection layer (9),
wherein the grinding elements have an optimal wear geometry, **characterized in that** the optimal wear geometry of the grinding elements (1, 2) is determined by continuous measurement and recording of the energy requirement during the grinding process, and is defined as the geometry for which a minimum of the energy requirement is reached at a prespecified throughput.

8. The grinding elements according to claim 7,
**characterized in that**
the wear protection layer (9) is a buildup-welded layer.

9. The grinding elements according to claim 7 or 8,
**characterized in that**
the grinding elements are part of a vertical roller grinding plant, and the coated surfaces are the grinding surfaces of grinding rollers (1) and grinding plates (2).

10. The grinding elements according to any one of claims 7 to 9,
**characterized in that**
the layer thickness of the thin wear protection layer (9) is 1 to 5 mm.

## Revendications

1. Procédé pour améliorer la productivité d'installations de broyage, le procédé comprenant les étapes suivantes :
- Réglage de la géométrie d'usure optimale des agrégats de broyage par un fonctionnement conventionnel de l'installation de broyage, selon lequel la géométrie d'usure optimale est présente lorsque la consommation d'énergie spécifique de l'installation de broyage atteint un minimum pour un débit donné, et
- conservation de la géométrie d'usure optimale,
dans lequel l'obtention de la géométrie d'usure optimale est contrôlée par une mesure et un enregistrement continus de la consommation d'énergie pendant le processus de broyage, et la conservation de la géométrie d'usure optimale est effectuée par l'application d'une mince couche de protection contre l'usure (9) sur la surface des agrégats de broyage (1, 2).

2. Procédé selon la revendication 1,
**caractérisé en ce que**
l'application de la couche mince de protection contre l'usure (9) est réalisée à l'aide d'un rechargement par soudage.

3. Procédé selon la revendication 1 ou 2,
**caractérisé en ce que**
le matériau pour la couche de protection contre l'usure (9) est choisi dans le groupe comprenant les métaux durs, WC, CrC, TiC, VC, TaC et NbC.

4. Procédé selon l'une des revendications 1 à 3,
**caractérisé en ce qu'**
une couche de métal dur est appliquée en tant que couche mince de protection contre l'usure (9).

5. Procédé selon l'une des revendications 1 à 4,
**caractérisé en ce que**
l'installation de broyage est une installation de broyage verticale à rouleaux et **en ce que** les agrégats de broyage ou corps de broyage à revêtir sont des cylindres de broyage (1) et des plaques de broyage (2).

6. Procédé selon l'une des revendications 1 à 5,
**caractérisé en ce que**
l'épaisseur de la couche mince de protection contre l'usure (9) est de 1 à 5 mm.

7. Corps de broyage comprenant des surfaces de broyage revêtues d'une mince couche de protection contre l'usure (9), lesdits corps de broyage présentant une géométrie d'usure optimale, **caractérisé en ce que** la géométrie d'usure optimale des corps de broyage (1, 2) est déterminée par mesure et enregistrement continus de la consommation d'énergie pendant l'opération de broyage et est définie comme la géométrie pour laquelle un minimum de la consommation d'énergie est atteint pour un débit donné.

8. Corps de broyage selon la revendication 7,
**caractérisé en ce que**
la couche de protection contre l'usure (9) est une couche soudée par rechargement.

9. Corps de broyage selon la revendication 7 ou 8,
**caractérisé en ce que**
les corps de broyage font partie d'une installation de broyage vertical à rouleaux et **en ce que** les surfaces revêtues sont les surfaces de broyage de cylindres de broyage (1) et de plaques de broyage (2).

10. Corps de broyage selon l'une des revendications 7 à 9,
**caractérisé en ce que**
l'épaisseur de la couche mince de protection contre l'usure (9) est de 1 à 5 mm.
